# EUROPÄISCHE PATENTSCHRIFT

(11) **EP 1 525 998 B1**
(45) Veröffentlichungstag und Bekanntmachung des Hinweises auf die Patenterteilung: **09.10.2013**
(21) Anmeldenummer: 04105149.1
(22) Anmeldetag: 19.10.2004
(51) Int. Cl.: B42C 1/10, B42C 1/12, B65H 39/043, B65H 37/04

(54) **Einkleben von personalisierten Werbekarten während des Sammelheftens**
Method and device for pasting advertising cards during gathering and stapling
Méthode et dispositif pour coller des cartes publicitaires pendant l'assemblage et l'agraffage

(30) Priorität: 21.10.2003 DE 10349483
(43) Veröffentlichungstag der Anmeldung: 27.04.2005
(73) Patentinhaber: Heidelberger Druckmaschinen Aktiengesellschaft, 69115 Heidelberg (DE)
(72) Erfinder: Richter, Lutz, 04435 Schkeuditz (DE); Steinert, Andreas, 04824 Beucha (DE)

(56) Entgegenhaltungen:
- EP-A- 0 422 257
- EP-A- 0 672 603
- EP-A- 0 917 965
- EP-A- 1 156 003
- JP-A- 2001 001 665

## Beschreibung

Die Erfindung betrifft einen Sammelhefter zur Herstellung von personalisierten rückstichgehefteten Broschüren gemäß dem Oberbegriff von Anspruch 1 sowie ein Verfahren zur Herstellung von Broschuren gemäß Anspruch 15.

Gattungsgemäße Sammelhefter sind papierverarbeitende Maschinen, mit denen ein Endprodukt, beispielsweise eine Broschüre, aus mehreren Falzbogen zusammengestellt und geheftet wird. Bedruckte Falzbogen werden den Falzbogenanlegern liegend oder auf dem Rücken stehend in Stapeln zugeführt und dort vereinzelt, geöffnet und auf die Sammelkette aufgelegt. Die zu heftende Anzahl von Falzbogen wird auf der Sammelkette durch Mitnehmer gesammelt und ausgerichtet. Die Sammelkette transportiert die gesammelten Falzbogen zur Heftstation, wo diese durch Heftköpfe mit Drahtklammern geheftet werden. Um den Rand der gehefteten Produkte zu beschneiden, ist üblicherweise ein Trimmer vorgesehen, von welchem die Endprodukte zu einer Auslage weitertransportiert werden. Aus dem europäischen Patent EP 917 965 B1 ist ein gattungsgemäßer Sammelhefter bekannt.

Das bloße Sammeln von Falzbogen zu einer Broschüre reicht aber häufig nicht aus, um ein Druckprodukt attraktiv genug zu machen. Es besteht der Bedarf, einen Sammelhefter so auszustatten, dass er einem Druckerzeugnis einen Kehrwert verschafft. Dieser Mehrwert entsteht beispielsweise durch zusätzliche Bearbeitungsschritte der Falzbogen während des Sammelns. Eine Art der Erzeugung von Mehrwert ist es dem Druckerzeugnis zusätzliche Elemente beizugeben, wie etwa Warenproben, z.B. Parfüm oder Cremes oder aber Werbekarten. Besonders günstig ist es, den Leser persönlich anzusprechen, wenn dieser prinzipiell bekannt ist, etwa, weil er das Druckerzeugnis abonniert hat, oder es sich um eine Postwurfsendung handelt. Die zusätzliche Personalisierung kann beispielsweise durch eine aufgeklebte Werbekarte erfolgen, die von einer digitalen Druckvorrichtung für einen bestimmten Kundenkreis z.B. mit dem Namen und seiner Adresse bedruckt wurde und auf einem Sammelhefter an eine bestimmte Stelle des Druckerzeugnisses eingeklebt wird. Solche Warenprobenankleber oder Kartenkleber gehören zum Stand der Technik.

Aus der EP 0 672 603 A1 geht eine Vorrichtung zum Herstellen von mehrteiligen Druckelzeugnissen hervor. Die Vorrichtung weist eine um eine etwa horizontale Achse drehend angetriebene Verarbeitungstrommel mit sattelförmigen Auflagen für die abgelegten Falzbogen auf. Zwischen der Produktzufuhr- und der Erzeugnisentnahmestation sind weitere Produktbearbeitungsstationen vorgesehen, die bei Bedarf an- oder abgeschaltet werden können. Nachteilig an dieser Vorrichtung ist die fixe Anordnung der Stationen.

Entsprechend ist es Aufgabe der vorliegenden Erfindung, einen Sammelhefter zu schaffen, der dem gesammelten Produkt einen weiteren Mehrwert durch zusätzliche flexible Bearbeitungsschritte der Falzbogen während des Sammelns zu verschaffen. Diese Aufgabe wird mit einem Sammelhefter entsprechen des Schutzanspruchs 1 gelöst sowie mittels eines Verfahrens zur Herstellung von personalisierten rickstichgehefteten Broschüren gemäß Anspruch 15. Weitere Merkmale ergeben sich aus den Unteransprüchen.

Unter Bedruckstoffe sind hierbei alle Materialien und Flächen zu sehen, auf die eine Personalisierung aufgebracht werden kann, etwa Papier, Karton, Folie, Kunststoff oder textiles Gewebe. Bei den Flächen kann es sich z.B. auch um Verpackungen von anderen Stoffen handeln, etwa um einen Briefumschlag oder auch einen Behälter für Kosmetik oder andere Substanzen oder einem Datenträger, etwa eine CD. Es wäre auch denkbar, dass die personalisierten Daten digital auf einem Datenträger gespeichert sind und der Bedruckstoff nur als Verpackung für den personalisierten digitalen Datenträger dient und möglicherweise selbst nicht personalisiert ist. Die personalisierten Bedruckstoff, die gemeinsam in ein einzelnes Druckerzeugnis eingeklebt werden, bilden ein Set. Innerhalb des Sets können sich die personalisierten Bedruckstoffe voneinander unterscheiden. Auch können die einzelnen Sets aus einer unterschiedlichen Anzahl von personalisierten Bedruckstoffen bestehen.

Der Antrieb des Sammelhefters besteht aus mehreren Einzetantriebseinheiten. Vorteithafterweise weist jede Einzelantriebseinheit wenigstens einen Elektromotor und eine diesem zugeordnete Steuereinheit auf, sowie eine Verbindung zum Austausch von Daten- und/oder Steuersignalen zwischen den Steuereinheiten. Alle Falzbogenanleger, die Heftstation und die Sammelkette weisen je eine Einzelantriebseinheit auf.

Durch das Vorsehen von Einzelantriebseinheiten mit eigenem Synchron-, Asynchron- oder Gleichstrommotor kann der Sammelhefter um eine beliebige Anzahl von Falzbogenanlegern und Kartenklebern erweitert werden. Der Austausch von Datenund/oder Steuersignalen zwischen den Steuereinheiten gewährleistet den synchronen Betrieb der Einzelkomponenten des Sammelhefters. Der Drehpositionsversatz einzelner Komponenten kann auch während des Betriebs des Sammelhefters einfach verändert werden. Der Austausch von Falzbogenanlegern und Kartenklebern zwischen zwei Sammelheftem ist wesentlich erleichtert.

Es ist vorteilhaft, die Verbindung zum Austausch von Daten- und/oder Steuersignalen als Feldbus auszubilden. Der Einsatz einer Busleitung ermöglicht den bidirektionalen Datenaustausch zwischen den einzelnen Komponenten des Sammelhefters. Die Erweiterung eines Sammelhefters um einzelne Falzbogenanleger, Kartenkleber oder andere Komponenten, wie z.B. Etikettenspendern, kann durch einfaches Anschließen der Steuereinheiten an den Feldbus erfolgen, ohne dass zusätzliche Kabelverbindungen vorzusehen wären.

Vorteilhafterweise weist wenigstens eine Steuereinheit eine speicherprogrammierte Steuerung und/oder eine Motorsteuerung auf. Die speicherprogrammierte Steuerung ermöglicht durch flexible und bedienerfreundliche Ausbildung eine einfache Anpassung aller Komponenten des Sammelhefters an verschiedene Betriebsbedingungen, wie unterschiedliche Produktionsgeschwindigkeiten und Papierqualitäten. Die Motorsteuerung weist hingegen die für die Echtzeitsteuerung des Motors nötige Verarbeitungsgeschwindigkeit auf.

Jede Motorsteuerung weist vorteilhafterweise einen Motorcontroller, eine Busschnittstelle, eine Ein-/Ausgabeeinheit und eine Motorsteuerungsendstufe auf. Als Motorcontroller wird ein mit einem Mikroprozessor versehener Mikrocontroller verwendet. Die Motorsteuerungsendstufe wird als Leistungsbauteil zur Ansteuerung des Motors benötigt.

Wenigstens eine Einzelantriebseinheit ist mit einer Anzeige- und Bedienstelle versehen. Die Einzelantriebseinheit kann somit manuell vor Ort eingestellt werden oder eine automatische Einstellung sowie die aktuellen Betriebsparameter können lokal angezeigt werden.

Schließlich können die Falzbogenanleger und / oder wenigstens einer der Kartenkleber bezüglich der Sammelkette wahlweise um 180° gedreht angeordnet werden. Ein solcher gemischter Betrieb mit Kopf- oder Fußanlage von Falzbogen ist insbesondere bei Verwendung von Stangenanlegern vorteilhaft. Ein Anbringen der personalisierten Bedruckstoffe an unterschiedliche Stellen der Falzbogen kann durch diese Flexibilität erreicht werden. Damit ist der Aufbau des Sammelhefters flexibel und kann leicht an vorhandene Räumlichkeiten angepasst werden. Durch Drehzahlverringerung einzelner Einzelantriebseinheiten kann nach Art eines elektronischen Getriebes eine beliebige Untersetzung eingestellt werden, so dass beliebige Betriebsarten, z.B. 1:1, 1:2, 1:3, 1:4 usw. realisiert werden können.

In einer weiteren vorteilhaften Ausgestaltung der erfindungsgemäßen Vorrichtung verfügen die Falzbogenanleger und / oder wenigstens einer der Kartenkleber über ein Fahrwerk vermittels dessen die Falzbogenanleger und / oder wenigstens einer der Kartenkleber feststellbar und verschiebbar ist. Damit ist ein schneller Positionswechsel der einzelnen Einheiten möglich.

In einer weiteren vorteilhaften Ausgestaltung der erfindungsgemäßen Vorrichtung ist wenigstens ein Kartenkleber an jeder Anlegerposition des Sammelhefters einsetzbar. Da erfindungsgemäß die Kartenkleber ebenso wie die Anleger auf die Sammelkette zugreifen, kann nur zwischen zwei Anlegern ein personalisierten Bedruckstoff aufgespendet werden, da sonst bereits der nächste Falzbogen über den vorangegangenen Falzbogen geworfen wird und der vorangegangene Falzbogen nicht mehr zu erreichen ist. Durch die entsprechende Ausgestaltung, dass die Kartenkleber überall an der Sammelkette platzierbar sind, ist es möglich, auf jeden beliebigen Falzbogen ein oder mehrere personalisierte Bedruckstoffe aufzuspenden.

In einer weiteren vorteilhaften Ausgestaltung der erfindungsgemäßen Vorrichtung sind die Kartenkleber über die Verbindung zum Austausch von Daten- und/oder Steuersignalen mit dem Antrieb des Sammelhefters synchronisiert. Dadurch lässt sich eine gleichbleibende Qualität der Position des personalisierten Bedruckstoffs auf dem Falzbogen erzielen. Vorteilhafterweise ist die Steuereinheit der Einzelantriebseinheiten der Kartenkleber derart ausgestaltet, dass die Geschwindigkeiten der Kartenkleber an Geschwindigkeitsänderungen des Sammelheftes anpassbar sind.

In einer weiteren vorteilhaften Ausgestaltung der erfindungsgemäßen Vorrichtung sind die Steuereinheiten der Einzelantriebseinheiten der Kartenkleber derart ausgestaltet, dass die Aufspendeposition der personalisierten Bedruckstoffe auf den Falzbogen durch einen kontrollierten Drehwinkelversatz feinjustierbar ist. Dadurch können auch noch während des Betriebs des Sammelhefters Korrekturen vorgenommen werden, die das Erscheinungsbild des fertigen Druckerzeugnisses verbessern können.

In einer weiteren vorteilhaften Ausgestaltung der erfindungsgemäßen Vorrichtung weist die Steuereinheit des Sammelhefters eine sequentielle Anlegerüberwachung auf, wobei die Kartenkleber in diese sequentielle Anlegerüberwachung einbezogen sind. Unter sequentieller Anlegerüberwachung versteht man dabei ein Verfahren, bei dem die Steuereinheit von jedem Falzbogenanleger mindestens die Steuereinheiten aller entlang der Sammelkette folgenden Falzbogenanleger über den Abwurf des Falzbogens informiert, insbesondere, ob der Falzbogen korrekt abgeworfen wurde und keine Fehl- oder Doppelbogen entstanden sind. In diesem Fall können die Steuereinheiten der folgenden Falzbogenanleger und auch der folgenden Kartenkleber darauf verzichten, weitere Falzbogen abzuwerfen oder personalisierte Bedruckstoffe aufzukleben, da dass Fehlprodukt ohnehin ausgeschleust werden würde.

Wird zusätzlich der Heftapparat durch die sequentielle Anlegerüberwachung benachrichtigt, so kann verhindert werden, dass das Fehlprodukt geheftet wird. Die bereits gesammelten Falzbogen können dann einfach wieder auseinandergenommen werden und den entsprechenden Falzbogenanlegern zugeführt werden. Vorteilhafterweise merkt sich die Steuerung, für welche Kunden die Personalisierung verloren ging, also welche gesammelten Falzbogen ausgeschleust wurden, so dass für diese Kunden jeweils ein Druckerzeugnis nachgefertigt werden kann. Gerade dann ist es vorteilhaft, dass die personalisierten Bedruckstoffe, die in der Regel ja nur ein einziges Mal existieren, wieder aus dem Strom der Druckerzeugnisse zurückgewonnen werden können und so auch nachträglich noch ein komplettes Druckerzeugnis mit den betreffenden personalisierten Bedruckstoffen versehen, herstellbar ist, ohne dass die personalisierten Daten nachgedruckt werden müssten.

In einer weiteren vorteilhaften Ausgestaltung der erfindungsgemäßen Vorrichtung sind die Kartenkleber derart ausgestaltet, dass auf der Vorder- und Rückseite jeder Signatur einer Broschüre wenigstens ein personalisierter Bedruckstoff aufspendbar ist.

In einer weiteren vorteilhaften Ausgestaltung der erfindungsgemäßen Vorrichtung weist der Sammelhefter weiterhin eine zentrale Steuereinheit auf. Vorteilhafterweise ist diese zentrale Steuereinheit mit den Steuereinheiten der Einzelantriebseinheiten zum Austausch von Daten- und / oder Steuersignalen verbunden. Besonders vorteilhafterweise steuert die zentrale Steuereinheit des Sammelhefters die Kartenkleber so an, dass alle in jeweils eine Broschüre eingeklebten Karten gleich personalisiert sind.

In einer weiteren vorteilhaften Ausgestaltung der erfindungsgemäßen Vorrichtung ist hinter jedem Kartenkleber eine Kontrolleinheit vorgesehen, durch die das Einkleben jedes personalisierten Bedruckstoffs kontrolliert wird. Besonders vorteilhafterweise ist weiterhin eine Ausschleusevorrichtung vorgesehen, durch die Broschüren ausgeschleust werden, in denen eine Karte fehlt. Dadurch lassen sich die oben beschriebenen Vorteile der sequentiellen Anlegerüberwachung besonders günstig realisieren.

Des Weiteren betrifft die Erfindung ein Verfahren zur Herstellung von personalisierten rückstichgehefteten Broschüren mit den Schritten des Anspruchs 15.

In einer vorteilhaften Weiterbildung des erfindungsgemäßen Verfahrens wird in einem weiteren Schritt die rückstichgeheftete Broschur dreiseitig beschnitten.

In einer vorteilhaften Weiterbildung des erfindungsgemäßen Verfahrens werden in zusätzlichen Schritten nach jedem Einkleben eines personalisierten Bedruckstoffs geprüft, ob der personalisierte Bedruckstoff auch tatsächlich eingeklebt wurde sowie das Produktes ausgeschleust, falls ein personalisierter Bedruckstoff fehlt. Dadurch wird vermieden, dass fehlerhaft personalisierte Druckerzeugnisse den weiteren Verfahrensschritten unterzogen werden und gegebenenfalls die bereits gesammelten Bogen wiederverwendet werden können. Auch hier wird vorteilhafterweise die fehlerhafte Broschur identifiziert, so dass für den betreffend personalisierten Empfänger eine weitere personalisierte Broschur erzeugt werden kann.

In einer vorteilhaften Weiterbildung des erfindungsgemäßen Verfahrens wird in einem zusätzlichen Schritt geprüft, ob nur gleich personalisierte Bedruckstoffe in eine Broschur eingeklebt wurden. Dadurch kann nicht nur sichergestellt werden, dass auf jedem dafür vorgesehenen Platz auch tatsächlich ein personalisierter Bedruckstoff aufgeklebt wurde, sondern dass es sich bei allen aufgeklebten personalisierten Bedruckstoffen auch um jene für den gleichen Empfänger handelt. Dadurch wird verhindert, dass es zu Verschiebungen in den einzelnen Kartenklebern kommt, die sonst systematisch eine Durchmischung der Empfänger auf den einzelnen personalisierten Bedruckstoffen in einem Druckerzeugnis verursachen würde. Dafür ist beispielsweise ein lesbarer Indiz auf den personalisierten Bedruckstoffen aufgebracht, der von der Steuerung mit einer elektronisch gespeicherten Information, beispielsweise aus einer entsprechenden Datenbank, verglichen werden kann. Bei dem lesbaren Indiz kann es sich beispielsweise um einen Barcode handeln. Vorteilhafterweise werden Druckprodukte, bei denen die Steuerung ermittelt, dass fehlerhafterweise personalisierte Bedruckstoffe mit unterschiedlicher Personalisierung auf die Falzbogen einer Broschur aufgeklebt wurden, ausgeschleust. In einer weiteren Ausführung wird vorteilhafterweise der personalisierte Bedruckstoff nicht in die Broschur eingeklebt, wenn es sich um einen in fehlerhafter Weise personalisierten Bedruckstoff handelt.

Ebenfalls werden vorteilhafterweise die Kartenkleber am Sammelhefter so betrieben, dass die richtige Zusammenstellung der Personalisierung wieder hergestellt wird, wenn ein Fehler aufgetreten ist. Hinkt beispielsweise der dritte Kartenkleber in seinem Stapel um einen personalisierten Bedruckstoff nach, so wird der dritte Kartenkleber beispielsweise seine unterste Karte ausschleusen, um so wieder im Takt mit den anderen Kartenklebern zu sein.

Weitere Merkmale und Vorteile der Erfindung ergeben sich aus der folgenden Beschreibung und der Zeichnung. Hierbei zeigen:
- Fig. 1: eine perspektivische Darstellung eines gattungsgemäßen Sammelhefters mit einer schematischen Darstellung des Antriebs,
- Fig. 2: eine schematische, perspektivische Darstellung eines Falzbogenanlegers mit einem Motor einer Einzelantriebseinheit,
- Fig. 3-5: verschiedene Aufbaumöglichkeiten des erfindungsgemäßen Sammelhefters;
- Fig. 6: ein Blockschaltbild des Antriebs des Sammelhefters;

Ein Sammelhefter 10 aus dem Stand der Technik, der mit einem Kartenkleber gemäß der vorliegenden Erfindung ausgerüstet werden kann, ist in der Fig. 1 dargestellt. Dieser Sammelhefter 10 weist vier Falzbogenanleger 12, 14, 16 und 18 auf, die vereinzelte Falzbogen auf einer Sammelkette 20 ablegen. Durch die Sammelkette 20 werden die einzelnen Falzbogen B1, B2, B3 und B4 gesammelt und zu der Heftstation 22 transportiert. Die in der Heftstation 22 angeordneten Heftköpfe 24 heften die nun aufeinanderliegenden Falzbogen B1 bis B4. Von der Heftstation 22 werden die gehefteten Falzbogen zum Trimmer 26 weiterbefördert, in dem der Randbeschnitt der gehefteten Falzbogen erfolgt. Vom Trimmer 26 aus gelangen die fertigen Endprodukte, beispielsweise Broschüren, auf die Auslage 28.

Der Antrieb des Sammelhefters 10 besteht aus einer Haupteinheit, die einen Elektromotor 30 und eine Steuereinheit 32 aufweist. Der Elektromotor 30 treibt die Sammelkette 20, die Heftstation 22 sowie den Trimmer 26 an. Die Falzbogenanleger 12 bis 18 weisen jeweils eine eigene Nebeneinheit auf, die jeweils aus einem Elektromotor 34, 36, 38 bzw. 40 und einer zugeordneten Steuereinheit 42, 44, 46 bzw. 48 besteht. Die Haupteinheit und die Nebeneinheiten sind über einen Feldbus 50 miteinander verbunden. Ebenfalls mit dem Feldbus 50 verbunden ist eine zentrale Bedienstelle 52 mit einer Anzeigevorrichtung und einem Tastenbedienfeld.

Fig. 2 zeigt eine schematische perspektivische Darstellung eines Falzbogenanlegers, beispielsweise des Falzbogenanlegers 12 der Fig. 1. Die Falzbogen B1 liegen in einem Stapel auf dem Falzbogenanleger, werden von Vereinzelungstrommeln 54 vereinzelt und von Öffnertrommeln 56 und 58 geöffnet. Nach dem Öffnen durch die Öffnertrommeln 56 und 58 wird ein Falzbogen B1 auf die Sammelkette 20 abgelegt. Zwischen dem Verlassen der Öffnertrommeln 56, 58 und dem Auftreffen auf die Sammelkette legt der Falzbogen B 1 ein Stück Weg im freien Fall zurück. Auf der Sammelkette 20 sind in regehnäßigem Abstand Mitnehmer 60 für die vereinzelten Falzbogen B 1 angeordnet. Zum Antrieb der Vereinzelungstrommeln 54 und der Öffnertrommeln 56 und 58 ist der Elektromotor 34 vorgesehen, der die einzelnen Trommeln über einen Zahnriemen oder eine Kette antreibt.

Fig. 3 zeigt die eine erfindungsgemäße Konfiguration eines Sammelhefters 62 in schematischer Darstellung. Die Falzbogenanleger 64, 66, 68, 70, 72, 74, die Heftstation 76, der Trimmer 78 und die Auslage 80 sind L-förmig angeordnet, wobei die Transportrichtung auf der Sammelkette 82 nach links erfolgt. Hinter dem Falzbogenanleger 68 bzw. 70 ist ein Kartenkleber 75 bzw. 75' mit einer Steuereinheit 45 bzw. 45' angeordnet, der bei Bedarf personalisierte Bedruckstoffe auf Falzbogen aufklebt, die der Falzbogenanleger 68 auf die Sammelkette 82 abgeworfen hat.

Außerdem weist dieser Sammelhefter 62 zusätzlich noch einen Umschlaganleger 65 mit einer eigenen Steuereinheit 65' auf. Weitere mit Einzelantrieb versehenen Einheiten wie zum Beispiel einen oder mehrere nicht gezeigte Etikettenspender sind ebenfalls denkbar. Ebenfalls sind eine größere Anzahl von Kartenklebern 75, 75' denkbar, die an beliebigen Stellen entlang der Sammelkette 82 hinter einem der Falzbogenanlegern 64, 66, 68, 70, 72, 74 angeordnet sein können.

Die Steuereinheiten 45, 45' der Kartenkleber 75, 75' sind über den Feldbus 50 mit den anderen Steuereinheiten 32, 42, 43, 44, 46, 47, 48, 65' der übrigen Einheiten 64, 65, 66, 68, 70 72, 74 ,76, 78 des Sammelhefters 62 verbunden.

Wie in Fig. 4 dargestellt, kann wenigstens einer der Kartenkleber 75, 75' einfach von der Sammelkette 82 entfernt werden. Der Kartenkleber 75, 75' ist dafür mit einem nicht gezeigten, dem Fachmann bekannten Fahrwerk ausgestattet, dass bei Bedarf festgesetzt werden kann. Dadurch ist ein Wechsel unterschiedlicher Kartenkleber 75, 75' oder das Austauschen von einem Falzbogenanleger 64, 66, 68, 70, 72, 74 mit einem Kartenkleber 75, 75' auf einfache Weise möglich.

Die Flexibilität beim Aufbau des erfindungsgemäßen Sammelhefters 62 wird durch die Fig. 5 weiter verdeutlicht. Da jeder Falzbogenanleger 64, 66, 68, 70, 74 eine eigene Einzelantriebseinheit aufweist, kann jeder Falzbogenanleger 64, 66, 68, 70, 74 bezüglich der Sammelkette 82 um 180° gedreht werden. In der Darstellung der Fig. 5 wurde der Falzbogenanleger 68 um 180° gedreht, so dass dieser nun von der anderen Seite beschickt werden kann. Hierdurch kann bspw. Platz für einen Stangenanleger oder einen Etikettenspender geschaffen werden. Ein solcher, in der Fig. 5 dargestellter, gemischter Betrieb von Falzbogenanlegern mit Kopf- oder Fußanlage der Falzbogen ermöglicht bspw. auch personalisierte Bedruckstoffe und Etiketten wahlweise auf die Vorder- oder Rückseite von Falzbogen anzukleben. Auch kann der Aufbau des Sammelhefters an vorhandene Räumlichkeiten angepasst werden. Der Kartenkleber 75 ist nun um 180° gespiegelt zur Sammelkette 82 angeordnet. Werden hinter einem Falzbogenanleger 64, 66, 68, 70, 74 wie in Fig. 5 gezeigt zwei Kartenkleber 75, 75' angeordnet, von denen einer gespiegelt zur Sammelkette angeordnet ist, so können auf einen abgelegten Falzbogen beidseitig personalisierte Bedruckstoffe aufgespendet werden.

Zusätzlich weisen die nicht gezeigten dem Fachmann bekannten Kartenkleber nicht gezeigte, dem Fachmann ebenfalls bekannte Sensoren auf, die mit den Steuerungen 45, 45' verbunden sind. Diese Sensoren überwachen zum einen, ob tatsächlich ein personalisierter Bedruckstoff aufgeklebt wurde und andererseits, ob es sich bei dem personalisierten Beruckstoff auch um den gewünschten personalisierten Bedruckstoff handelt. Dazu kann ein Indiz, z.B: ein Barcode, der auf dem personalisierten Bedruckstoff aufgedruckt ist, ausgelesen werden. Dazu ist es erforderlich, dass den Steuerungen 45, 45' oder der zentralen Steuerung 32, 100 bekannt ist, welche personalisierten Bedruckstoffe sich in den Kartenklebern befinden, etwa durch eine festgelegte Reihenfolge der personalisierten Bedruckstoffe. Andererseits kann auch lediglich überprüft werden, ob die personalisierten Bedruckstoffe, die auf ein einzelnes Druckerzeugnis aufgeklebt werden das gleiche oder wenigstens ein miteinander verknüpftes Indiz aufweisen. Ist die Reihenfolge der personalisierten Bedruckstoffe in den Stapeln in den Anlegern der Kartenkleber 75, 75' bekannt, so kann die Steuerung 32, 100 bei einem fehlerhaften Aufkleben Schritte unternehmen, um die Ordnung der einzelnen Kartenkleber 75, 75' wieder herzustellen, so dass weiterhin auch auf folgende Druckerzeugnisse nur zusammenpassende, personalisierte Bedruckstoffe aufgeklebt werden. In einer Ausführungsform der Erfindungsgemäßen Vorrichtung werden in dem Fall, das ein erster Kartenkleber ermittelt, dass der personalisierte Bedruckstoff nicht aufgeklebt wurde bei den folgenden Kartenklebern die Leimventile geschlossen, so dass diese personalisierten Bedruckstoffe zwar vereinzelt, nicht aber auf die Falzbogen auf der Sammelkette 82 aufgeklebt werden.

In dem Blockschaltbild der Fig. 6 ist der Antrieb des erfindungsgemäßen Sammelhefters dargestellt. Der Antrieb besteht aus mehreren Einzelantriebseinheiten, z. B. einer Haupteinheit 86 und zwei Nebeneinheiten 88 und 90. Jede dieser Einzelantriebseinheiten weist vorteilhaftweise zumindest einen Elektromotor 104, 118 und 130 auf sowie eine diesem zugeordnete Steuereinheit 87, 89, 91. Die Steuereinheit 87 und die Steuereinheiten 89 und 91 stehen über einen Feldbus 92 miteinander in Verbindung. Weitere Nebeneinheiten können sich anschließen, was durch die gestrichelte Fortsetzung der Feldbusleitung 92 angedeutet ist. Mit der Bezugsnummer 100 ist eine Zentralsteuerung bezeichnet, die ebenfalls über den Feldbus 92 mit der Haupteinheit und den Nebeneinheiten verbunden ist.

Die Haupteinheit 86 ist beispielsweise der Heftmaschine und dem Trimmer zugeordnet.

Der Aufbau der Nebeneinheiten 88 und 90, die jeweils einem Falzbogenanleger 64, 66, 68, 70, 72, 74 oder einem Kartenkleber 75, 75' zugeordnet sind, ist im Wesentlichen gleich oder zumindest untereinander kompatibel. Hierdurch können die Falzbogenanleger 64, 66, 68, 70, 72, 74 oder Kartenkleber 75, 75' untereinander leicht ausgetauscht werden und ihre Anzahl kann problemlos erweitert werden.

### Bezugszeichenliste

- 10: Sammelhefter
- 12, 14, 16, 18: Falzbogenanleger
- 20: Sammelkette
- 20a: Kettenglied
- 20b: Mitnehmer
- 22: Heftstation
- 24: Heftköpfe
- 26: Trimmer
- 28: Auslage
- 30: Elektromotor
- 32: Steuereinheit Trimmer, Heftmaschine
- 34, 36, 38, 40: Elektromotor
- 42,43,44: Steuereinheit Falzbogenanleger
- 45, 45': Steuereinheit Kartenkleber
- 46, 47, 48: Steuereinheit Falzbogenanleger
- 50: Signal- und Datenleitung, Bus
- 54: Vereinzelungstrommeln
- 56: Öffnertrommel
- 58: Öffnertrommel
- 60: Mitnehmer
- 62: Sammelhefter
- B1, B2, B3, B4: Falzbogen
- 64: Falzbogenanleger
- 65: Umschlaganleger
- 65': Steuereinheit Umschlaganleger
- 66, 68: Falzbogenanleger
- 70, 72, 74: Falzbogenanleger
- 75, 75': Kartenkleber
- 76: Heftstation
- 78: Trimmer
- 80: Auslage
- 82: Sammelkette
- 84: Heftlinie
- 86: Haupteinheit
- 88,90: Nebeneinheit
- 87, 89, 91: Steuereinheit
- 92: Feldbus
- 104,118,130: Elektromotor

## Patentansprüche

1. Sammelhefter zur Herstellung von personalisierten rückstichgehefteten Broschüren mit einer Heftstation (22, 76), mindestens einem Falzbogenanleger (12, 14, 16, 18, 64, 66, 68, 70, 72, 74) zum Zuführen von unpersonalisierten gefalzten Bogen (B1, B2, B3, B4), zu einer Sammelkette (20, 82), die die gesammelten Falzbogen (B1, B2, B3, B4) transportiert und einem Antrieb, der aus mehreren
Einzelantriebseinheiten (86, 88, 90) besteht, wobei entlang der Sammelkette (20, 82) mindestens zwei Kartenkleber (75, 75') angeordnet sind, die personalisierte Bedruckstoffe an die unpersonalisierten gefalzten Bogen (B1, B2, B3, B4) ankleben,
**dadurch gekennzeichnet,**
**dass** die Einzelantriebseinheiten (86, 88, 90) je einem Falzbogenanleger (12, 14, 16, 18, 64, 66, 68, 70, 72, 74) und je einem Kartenkleber (75, 75') zugeordnet sind, sowie gemeinsam oder jeweils einzeln der Heftstation (22, 76) und der Sammelkette (20, 82).

2. Sammelhefter nach Anspruch 1,
**dadurch gekennzeichnet,**
**dass** jede Einzelantriebseinheit (86, 88, 90) wenigstens einen Elektromotor (30, 34, 36, 38, 40; 104, 118, 130) und eine diesem zugeordnete Steuereinheit (32, 42, 43, 44, 45, 45', 46, 47, 48, 87, 89, 91) aufweist, sowie eine Verbindung (92) zum Austausch von Daten- und / oder Steuersignalen zwischen den Steuereinheiten (32, 42, 43, 44, 45, 46, 47, 48, 87, 89, 91).

3. Sammelhefter nach einem der Ansprüche 1 bis 2,
**dadurch gekennzeichnet,**
**dass** die Falzbogenanleger (64, 66, 68, 70, 72, 74) so ausgebildet sind, dass sie bezüglich der Sammelkette (20, 82) wahlweise um 180° gedreht platzierbar sind.

4. Sammelhefter nach einem der Ansprüche 1 bis 2,
**dadurch gekennzeichnet,**
**dass** die Kartenkleber in einer ersten Ausführungsform auf einer Seite der Sammelkette und in einer zweiten gespiegelten Ausführungsform auf der anderen Seite der Sammelkette platzierbar sind.

5. Sammelhefter nach einem der Ansprüche 1 bis 4,
**dadurch gekennzeichnet,**
**dass** wenigstens einer der Falzbogenanleger (12, 14, 16, 64, 66, 68, 70, 72, 74) und / oder wenigstens einer der Kartenkleber (75, 75') ein Fahrwerk aufweist, vermittels dessen die Falzbogenanleger (12, 14, 16, 64, 66, 68, 70, 72, 74) und / oder die Kartenkleber (75, 75') feststellbar und verschiebbar sind.

6. Sammelhefter nach einem der Ansprüche 2 bis 5,
**dadurch gekennzeichnet,**
**dass** wenigstens einer der Kartenkleber (75, 75') über die Verbindung (50; 92,) zum Austausch von Daten- und/oder Steuersignalen mit dem Antrieb des Sammelhefters (10, 62) synchronisiert ist.

7. Sammelhefter nach einem der Ansprüche 2 bis 6,
**dadurch gekennzeichnet,**
**dass** die Steuereinheit (45, 45') der Einzelantriebseinheit (86, 88, 90) von wenigstens einem der Kartenkleber (75, 75') derart ausgestaltet ist, dass die Geschwindigkeit des Kartenklebers (75, 75') an Geschwindigkeitsänderungen des Sammelhefters (10, 62) anpassbar ist.

8. Sammelhefter nach einem der Ansprüche 2 bis 7,
**dadurch gekennzeichnet,**
**dass** die Steuereinheit (45) der Einzelantriebseinheit (86, 88, 90) von wenigstens einem der Kartenkleber (75, 75') derart ausgestaltet ist, dass die Aufspendeposition der Bedruckstoffe auf den Falzbogen (B1, B2, B3, B4) durch einen kontrollierten Drehwinkelversatz feinjustierbar ist.

9. Sammelhefter nach einem der Ansprüche 2 bis 10,
**dadurch gekennzeichnet,**
**dass** die Steuereinheit (32) des Sammelhefters (10, 62) eine sequentielle Anlegerüberwachung aufweist, wobei wenigstens einer der Kartenklebers (75, 75') in diese sequentielle Anlegerüberwachung einbezogen ist.

10. Sammelhefter nach einem der Ansprüche 1 bis 9,
**dadurch gekennzeichnet,**
**dass** der Sammelhefter (10, 62) weiterhin eine zentrale Steuereinheit (100) aufweist.

11. Sammelhefter nach Anspruch 10,
**dadurch gekennzeichnet,**
**dass** die zentrale Steuereinheit (100) mit den Steuereinheiten (32, 42, 43, 44, 45, 45', 46, 47, 48, 87, 89, 91) der Einzelantriebseinheiten (86, 88, 90) zum Austausch von Daten- und / oder Steuersignalen verbunden ist.

12. Sammelhefter nach Anspruch 10,
**dadurch gekennzeichnet,**
**dass** die zentrale Steuereinheit (100) des Sammelhefters (10, 62) die Kartenkleber (75, 75') so ansteuert, dass alle in jeweils eine Broschüre eingeklebten Karten gleich personalisiert sind.

13. Sammelhefter nach einem der Ansprüche 1 bis 12,
**dadurch gekennzeichnet,**
**dass** hinter jedem Kartenkleber (75, 75') eine Kontrolleinheit vorgesehen ist, durch die das Einkleben jedes personalisierten Bedruckstoffs kontrolliert wird.

14. Sammelhefter nach Anspruch 13,
**dadurch gekennzeichnet,**
**dass** weiterhin eine Ausschleusevorrichtung vorgesehen ist, durch die Broschüren ausgeschleust werden, in denen ein personalisierter Bedruckstoff fehlt.

15. Verfahren zur Herstellung von personalisierten rückstichgehefteten Broschüren mit den folgenden Schritten :
a) Zuführen eines unpersonalisierten gefalzten Bogens (B1, B2, B3, B4) über einen Falzbogenanleger (12, 14, 16, 18)
b) Ablegen des geöffneten Bogens auf einer Sammelkette (20, 82)
c) Aktivierung eines Kartenanklebers (75, 75'), falls in diesen Bogen ein personalisierter Bedruckstoff eingeklebt werden soll
d) Prüfen, ob der personalisierte Bedruckstoff eingeklebt wurde
e) Zuführen eines weiteren unpersonalisierten Bogens (B1, B2, B3, B4) über einen weiteren Falzbogenanleger(12, 14, 16, 18)
f) Aktivieren eines weiteren Kartenklebers (75, 75'), falls in diesen weiteren Bogen ein personalisierter Bedruckstoff eingeklebt werden soll
g) Prüfen, ob dieser weitere personalisierte Bedruckstoff eingeklebt wurde,
h) Wiederholung der Schritte e) bis g) solange, bis die komplette personalisierte Broschur zusammengetragen ist,
i) Rückstichheften der personalisierten Broschur.

16. Verfahren nach Anspruch 15 mit dem
zusätzlichen Schritt:
j) Seitenbeschneiden der rückstichgehefteten Broschur.

17. Verfahren nach einem der Ansprüche 15 bis 16 mit den zusätzlichen Schritten:
k) Prüfen nach jedem Einkleben eines personalisierten Bedrückstoffs, ob der personalisierte Bedruckstoff auch tatsächlich eingeklebt wurde.
l) Ausschleusen des Produktes, falls eine personalisierte Karte fehlt.

18. Verfahren nach Anspruch 15 mit dem zusätzlichen Schritt:
m) Prüfen, ob nur gleich personalisierte Bedruckstoffe in eine Broschur eingeklebt wurden.

19. Verfahren nach Anspruch 18 mit dem zusätzlichen Schritt:
n) Ausschleusen von fehlerhaften Produkten.

## Claims

1. Saddle stitcher for producing personalized backstitched brochures, including a stitching station (22, 76), at last one signature feeder (12, 14, 16, 18, 64, 66, 68, 70, 72, 74) for feeding non-personalized signatures (B1, B2, B3, B4) to a saddle chain (20, 82), which transports the collated signatures (B1, B2, B3, B4), and a drive consisting of multiple individual drive units (86, 88, 90), wherein at last two card gluers (75, 75') that glue personalized printing substrates to the non-personalized signatures (B1, B2, B3, B4) are arranged along the saddle chain (20, 82),
**characterized in**
**that** the individual drive units (86, 88, 90) are associated with a respective signature feeder (12, 14, 16, 18, 64, 66, 68, 70, 72, 74) and a respective card gluer (75, 75') as well as jointly or individually with the stitching station (22, 76) and the saddle chain (20, 82).

2. Saddle stitcher according to Claim 1,
**characterized in**
**that** each individual drive unit (86, 88, 90) includes at least one electric motor (20, 34, 36, 38, 40; 104, 118, 130) and a control unit (32, 42, 43, 44, 45, 45', 46, 47, 48, 87, 89, 91) associated therewith as well as a connection (92) for exchanging data and/or control signals between the control units (32, 42, 43, 44, 45, 46, 47, 48, 87, 89, 91).

3. Saddle stitcher according to one of Claims 1 to 2,
**characterized in**
**that** the signature feeders (64, 66, 68, 70, 72, 74) are designed to be selectively positionable in a position in which they have been rotated through 180° relative to the saddle chain (20, 82).

4. Saddle stitcher according to one of Claims 1 to 2,
**characterized in**
**that** in a first embodiment, the card gluer is positionable on one side of the saddle chain and in a second, mirrored embodiment, the card gluer is positionable on the other side of the saddle chain.

5. Saddle stitcher according to one of Claims 1 to 4,
**characterized in**
**that** at least one of the signature feeders (12, 14, 16, 64, 66, 68, 70, 72, 74) and/or at least one of the card gluers (75, 75') includes an undercarriage by means of which the signature feeders (12, 14, 16, 64, 66, 68, 70, 72, 74) and/or the card gluers (75, 75') are lockable and displaceable.

6. Saddle stitcher according to one of Claims 2 to 5,
**characterized in**
**that** at least one of the card gluers (75, 75') is synchronized with the drive of the saddle stitcher (10, 62) via the connection (50; 92) for exchanging data and/or control signals.

7. Saddle stitcher according to one of Claims 2 to 6,
**characterized in**
**that** the control unit (45, 45') of the individual drive unit (86, 88, 90) of at least one of the card gluers (75, 75') is designed in such a way that the speed of the card gluer (75, 75') is adaptable to speed changes of the saddle stitcher (10, 62).

8. Saddle stitcher according to one of Claims 2 to 7,
**characterized in**
**that** the control unit (45) of the individual drive unit (86, 88, 90) of at least one of the card gluers (75, 75') is designed in such a way that the application position of the printing substrates onto the signature (B1, B2, B3, B4) is fine-adjustable by a controlled offset of the angle of rotation.

9. Saddle stitcher according to one of Claims 2 to 10,
**characterized in**
**that** the control unit (32) of the saddle stitcher (10, 62) includes sequential feeder monitoring wherein at least one of the card gluers (75, 75') is included in this sequential feeder monitoring.

10. Saddle stitcher according to one of Claims 1 to 9,
**characterized in**
**that** the saddle stitcher (10, 62) further includes a central control unit (100).

11. Saddle stitcher according to Claim 10,
**characterized in**
**that** the central control unit (100) is connected to the control units (32, 42, 43, 44, 45, 45', 46, 47, 48, 87, 89, 91) of the individual drive units (86, 88, 90) to exchange data and/or control signals.

12. Saddle stitcher according to Claim 10,
**characterized in**
**that** that the central control unit (100) of the saddle stitcher (10, 62) actuates the card gluers (75, 75') in such a way that all cards glued into a respective brochure are identically personalized.

13. Saddle stitcher according to one of Claims 1 to 12,
**characterized in**
**that** an inspection unit for inspecting the application of each personalized printing substrate is provided downstream of each card gluer (75, 75').

14. Saddle stitcher according to Claim 13,
**characterized in**
**that** furthermore an ejection device is provided for ejecting brochures that lack a personalized printing substrate.

15. Method of producing personalized backstitched brochures including the following steps:
a) feeding a non-personalized signature (B1, B2, B3, B4) by means of a signature feeder (12, 14, 16, 18)
b) depositing the opened signature on a saddle chain (20, 82)
c) activating a card gluer (75, 75') if a personalized printing substrate is to be glued into this signature
d) checking whether the personalized printing substrate was glued in
e) feeding a further non-personalized signature (B1, B2, B3, B4) by means of a further feeder (12, 14, 16, 18)
f) activating a further card gluer (75, 75') if a personalized printing substrate is to be glued into this further signature
g) checking whether this further personalized printing substrate was glued in,
h) repeating steps e) to g) until the complete personalized brochure has been collated,
i) backstitching the personalized brochure.

16. Method according to Claim 15, including the additional step of
j) lateral trimming of the back-stitched brochure.

17. Method according to one of Claims 15 to 16 including the additional steps of
k) checking whether the personalized printing substrate was actually glued in after each gluing of a personalized printing substrate.
l) ejecting the product if a personalized card is missing.

18. Method according to Claim 15 including the additional step of
m) checking whether exclusively printing substrates of identical personalization have been glued into one brochure.

19. Method according to Claim 18 including the additional step of
n) ejecting defective products.

## Revendications

1. Assembleuse pour la fabrication de brochures personnalisées piquées à cheval comprenant un poste d'agrafage (22, 76), au moins un poste d'agrafage (12, 14, 16, 18, 64, 66, 68, 70, 72, 74) pour l'amenée de feuilles pliées impersonnalisées (B1, B2, B3, B4), une chaîne d'assemblage (20, 82) qui transporte les feuilles pliées (B1, B2, B3, B4), et un entraînement qui se compose de plusieurs unités d'entraînement individuelles (86, 88, 90), le long de la chaîne d'assemblage (20, 82) étant disposées au moins deux colleuses de cartes (75, 75') qui collent des supports imprimés personnalisés sur les feuilles pliées impersonnalisées (B1, B2, B3, B4),
**caractérisée en ce que** les unités d'entraînement individuelles (86, 88, 90) sont associées chacune à un margeur (12, 14, 16,18, 64, 66, 68, 70, 72, 74) et à une colleuse de cartes (75, 75') de feuilles pliées ainsi qu'en commun ou respectivement individuellement à la station d'assemblage (22, 76) et à la chaîne d'assemblage (20, 82).

2. Assembleuse selon la revendication 1,
**caractérisé en ce que**
chaque unité d'entralinement individuelle (86, 88, 90) présente au moins un moteur électrique (30, 34, 36, 38, 40; 104, 118, 130) et une unité de commande (32, 42, 43, 44, 45, 45', 46, 47, 48, 87, 89, 91) associée à ce dernier, ainsi qu'une connexion (92) pour l'échange de signaux de données et/ou de commande entre les unités de commande (32, 42, 43, 44, 45, 45', 46, 47, 48, 87, 89, 91).

3. Assembleuse selon l'une des revendications 1 à 2,
**caractérisée en ce que**
les margeurs de feuilles pliées (64, 66, 68, 70, 72, 74) sont réalisés de sorte qu'ils peuvent être placés au choix par rapport à la chaîne d'assemblage (20, 82) tourné à 180°.

4. Assembleuse selon l'une des revendications 1 à 2,
**caractérisée en ce que**
les colleuses de cartes sont plaçables dans une première forme de réalisation sur un côté de la chaîne d'assemblage et dans une seconde forme de réalisation en position miroir de l'autre côté de la chaîne d'assemblage.

5. Assembleuse selon l'une des revendications 1 à 4,
**caractérisée en ce que**
au moins l'un des margeurs de feuilles pliées (12, 14, 16,18, 64, 66, 68, 70, 72, 74) et/ou au moins l'une des colleuses de carte (75, 75') présente un train de roulement au moyen duquel les margeurs de feuilles pliées (12, 14, 16,18, 64, 66, 68, 70, 72, 74) et/ou les colleuses de cartes (75, 75') sont fixables et coulissants.

6. Assembleuse selon l'une des revendications 2 à 5,
**caractérisée en ce qu'**
au moins l'une des colleuses de carte (75, 75') est synchronisée par la connexion (50 ; 92) pour l'échange de signaux de commandes et/ou de données à l'entraînement de l'assembleuse (10, 62).

7. Assembleuse selon l'une des revendications 2 à 6,
**caractérisée en ce que**
l'unité de commande (45, 45') de l'unité d'entraînement individuelle (86, 88, 90) d'au moins l'une des colleuses de cartes (75, 75') est configurée de sorte que la vitesse de la colleuse de cartes (75, 75') est adaptable aux modifications de vitesse de l'assembleuse (10, 62).

8. Assembleuse selon l'une des revendications 2 à 7,
**caractérisée en ce que**
l'unité de commande (54) de l'unité d'entraînement individuelle (86, 88, 90) d'au moins l'une des colleuses de cartes (75, 75') est configurée de sorte que la position de distribution des supports imprimés peut être ajustée avec précision sur les feuilles pliées (B1, B2, B3, B4) par un déport d'angle de rotation contrôlé.

9. Assembleuse selon l'une des revendications 2 à 10,
**caractérisée en ce que**
l'unité de commande (32) de l'assembleuse (10, 62) présente une surveillance séquentielle de margeur, au moins l'une des de cartes (75, 75') étant mises à contribution dans cette surveillance séquentielle de margeur.

10. Assembleuse selon l'une des revendications 1 à 9,
**caractérisée en ce que**
l'assembleuse (10, 62) présente au moins une unité centrale de commande (100).

11. Assembleuse selon la revendication 10,
**caractérisée en ce que**
l'unité centrale de commande (100) est reliée aux unités de commande (32, 42, 43, 44, 45, 45', 46, 47, 48, 87, 89, 91), des unités d'entraînement individuelles (86, 88, 90) pour l'échange de signaux de commande et/ou de données.

12. Assembleuse selon la revendication 10,
**caractérisée en ce que**
l'unité de commande (100) de l'assembleuse (10, 62) commande les colleuses de cartes (75, 75') de sorte que toutes les cartes collées respectivement sur une brochure soient personnalisées de manière identique.

13. Assembleuse selon l'une des revendications 1 à 12,
**caractérisée en ce qu'**
il est prévu derrière chaque colleuse de cartes (75, 75') une unité de contrôle qui contrôle le collage de chaque support imprimé personnalisé.

14. Assembleuse selon la revendication 14,
**caractérisée en ce qu'**
il est prévu en outre un dispositif d'éjection qui éjecte les brochures où il manque un substrat personnalisé imprimé.

15. Procédé pour la fabrication de brochures personnalisées piquées à cheval, comprenant les étapes suivantes :
a) amenée d'une feuille pliée impersonnalisée (B1, B2, B3, B4) par un margeur de feuille pliée (12, 14, 16, 18),
b) dépose de la feuille ouverte sur une chaîne d'assemblage (20, 82),
c) activation d'une colleuse de cartes (75, 75') si un support imprimé personnalisé doit être collé sur cette feuille,
d) contrôle si le support imprimé personnalisé a été collé,
e) amenée d'une autre feuille impersonnalisée (B1, B2, B3, B4) par un autre margeur de feuilles pliées (12, 14, 16, 18),
f) activation d'une autre colleuse de cartes (75, 75') si un support imprimé personnalisé doit être collé dans cette autre feuille,
g) contrôle si cet autre support imprimé personnalisé a été collé,
h) répétition des étapes e) à g) jusqu'à ce que la brochure complète personnalisée soit assemblée,
i) piqure en broche de la brochure personnalisée.

16. Procédé selon la revendication 15, comprenant l'étape supplémentaire :
j) Découpes latérales de la brochure piquées en cheval.

17. Procédé selon l'une des revendications 15 à 16, comprenant les étapes suivantes :
k) contrôle après chaque collage d'une brochure personnalisée si la brochure personnalisée a été également bien collée,
i) éjection du produit si une carte personnalisée manque.

18. Procédé selon la revendication 15, comprenant
m) contrôle si uniquement des supports imprimés personnalisés identiques ont été collés sur une brochure.

19. Procédé selon la revendication 18, comprenant l'étape supplémentaire :
n) éjection de produits défectueux.
